# FASCICULE DE BREVET EUROPEEN

(11) **EP 2 042 424 B1**
(45) Date de publication et mention de la délivrance du brevet: **30.06.2010**
(21) Numéro de dépôt: 07370017.1
(22) Date de dépôt: 27.09.2007
(51) Int. Cl.: B63B 15/02, B63B 35/79, B63H 9/06

(54) **Engin nautique hybride planche à voile/dériveur de sport pourvu d'un mât haubané inclinable simultanément dans le plan transversal et le plan longitudinal**
Hybrides Wassersportgerät bestehend aus Surfbrett/Sport-Schwertboot, das mit einem Abspannmast ausgestattet ist, der gleichzeitig in der Quer- und in der Längsebene geneigt werden kann
Hybrid sailboard/centre-board sailing craft equipped with an anchor mast that can tilt simultaneously in the transverse and longitudinal planes

(43) Date de publication de la demande: 01.04.2009
(73) Titulaire: Naslin, François, 1160 Bruxelles (BE)
(72) Inventeur: Naslin, François, 1160 Bruxelles (BE)

(56) Documents cités:
- EP-A- 0 284 014
- WO-A-92/21556
- DE-A1- 19 707 256
- DE-U1- 8 518 751
- FR-A- 2 579 557
- FR-A- 2 782 058
- NL-A- 7 903 765
- US-A- 5 176 091

## Description

La présente invention concerne un engin nautique à voile hybride qui combine les avantages du dériveur de sport traditionnel (coque pouvant accueillir plusieurs équipiers, mât haubané, dérive et safran rétractables) et les avantages de la planche à voile (carène planante, mât souple et plan de voilure inclinable).

On connaît le dériveur de sport dont la coque, le plus souvent biplace, est équipée d'une dérive et d'un safran rétractables. Son gréement traditionnel est composé d'une voile sensiblement triangulaire tendue sur un mât et un baume. Le mât est tenu dressé en position fixe par deux haubans et un étai. Les haubans sont tendus entre un point de capelage solidaire du mât et deux cadènes solidaires de la coque situées de part et d'autre de celle-ci et en arrière du pied de mât. L'étai est tendu entre un point de capelage solidaire du mât et une cadène d'étrave. L'ouverture et la fermeture de la voile s'effectue à l'aide d'un palan d'écoute de grand voile fixé et un point central arrière du pont (sur certains modèles, le palan d'écoute de grand voile est fixé sur un chariot coulissant sur un rail d'écoute fixé dans l'axe transversal du pont).
Le dériveur de sport à peu progressé depuis son origine et est pénalisé par sa coque à déplacement, son gréement fixe, son encombrement et ses performances médiocres.

On connaît la planche à voile qui est actuellement l'engin nautique à voile le plus rapide et aussi le plus simple. Elle est caractérisée par une coque à carène sensiblement plate spatulée en son avant et par un ensemble mât/voile/wishbone non haubané dont le pied de mât est relié à la coque par une articulation permettant la rotation et l'inclinaison du plan de voilure dans tous les plans. Ses performances sont dues à cinq caractéristiques majeures qui toutes concourent à réduire les freins à l'avancement: la carène planante très légère limite au minimum le volume de déplacement et la surface de contact avec l'eau; la position reculée de l'aileron permet de réduire la longueur de la coque et donc la surface de contact avec l'eau; la faculté de pouvoir incliner le plan de voilure d'avant en arrière (dans le plan longitudinal) pour faire coïncider à tout moment, le centre de poussée de la voile avec la résultante des forces anti-dérive, assurant une parfaite stabilité dynamique de l'engin lorsque sa coque déjauge, sans avoir à compenser avec un gouvernail qui agirait comme un frein; la faculté de pouvoir incliner le plan de voilure au vent (dans le plan transversal) créant une force de sustentation réduisant d'autant la pression de la coque sur l'eau (pression qui constitue un frein à l'avancement); le mât souple ayant pour avantage de laisser la chute de la voile libre de se positionner d'elle-même au mieux de l'écoulement de l'air réduisant d'autant la traînée.
La planche à voile semble avoir tous les avantages sauf celui de pouvoir naviguer à plusieurs équipiers.
La position debout du pratiquant tenant le plan de voilure non haubané à la main limite le couple de rappel à la seule longueur de ses bras et limite son domaine de navigation à celui d'un engin de plage.

On connaît d'après le brevet européen EP 0481897 au nom du présent inventeur un gréement mobile pour engin nautique à voile et engin nautique à voile comportant au moins une coque planante pourvu d'un tel gréement qui permet de commander l'inclinaison d'un mât haubané dans le plan longitudinal par action sur le palan d'écoute de grand voile. Ce dispositif est caractérisé par un plan de voilure du type planche à voile monté sur cardan, par un étai comportant une partie élastique extensible et par de haubans solidarisés au pont par des cadènes situées sur un même axe transversal que le pied de mât.

Ce dispositif autorise l'inclinaison du mât uniquement dans le plan longitudinal. En outre, le palan d'écoute de grand voile à été détourné de sa fonction originelle : l'ouverture et la fermeture de la voile. Cette fonction alors assurée par le seul rail d'écoute, limite l'ouverture de la voile à la longueur du rail et n'autorise donc pas la navigation au vent arrière. Ce dispositif est particulièrement peu approprié à un monocoque dont la largeur de la coque et donc du rail d'écoute, est limitée.

On connaît d'après le brevet FR2 782 058 A1 (Tymen Remi) un dispositif pour diriger sans gouvernail une embarcation munie d'une voile en agissant sur l'inclinaison de son plan de voilure dans le plan longitudinal par action sur le palan d'écoute de grand voile". Ce dispositif est caractérisé par un plan de voilure "homogène" constitué d'une voile tendue sur un mât et une baume reliés ensemble par une pièce courbe fixée à la coque par un cardan "souple", par des moyens de rappel élastiques entre le mât et l'avant de la coque, et par des haubans "auto-réglables" en forme de triangles déformables suivant l'inclinaison du mât.
Ce dispositif a les mêmes inconvénients exposés précédemment pour le brevet EUR 0481897 précité.

On connaît d'après le brevet DE 197 07 256 A1 (Milosevic Zeljko), qui est considéré comme étant l'état de la technique le plus proche, un gréement "flexible" pour monocoque et multicoques. L'inclinaison du mât dans le plan transversal est obtenu au moyen de haubans dont les extrémités inférieures passent par des poulies de renvoi et sont solidarisés en un circuit en boucle manoeuvré par un winch positionné sur le pont en arrière du mât. L'inclinaison dans le plan longitudinal est obtenue au moyen d'un deuxième winch, positionné sur le même axe longitudinal que le premier, qui règle la longueur de l'étai dont l'extrémité inférieure passe par une poulie de renvoi. Le premier winch est monté sur un chariot coulissant sur deux rails longitudinaux et l'extrémité libre de l'étai est reliée au chariot pour rattraper le mou occasionné sur les haubans par l'allongement de l'étai.
Ce dispositif permet de régler l'inclinaison du mât dans le plan transversal et dans le plan longitudinal mais nécessite deux manoeuvres distinctes pour obtenir une inclinaison simultanée dans les deux plans. Ce dispositif est en outre compliqué, lourd, encombrants et le chariot sur rail d'un maniement dangereux pour l'équipage en particulier lors des virements de bord.

On connaît d'après le brevet US 5 176 091 A (Burnham II Raymond M) une planche à voile destinée à l'apprentissage dont le mât revient automatiquement en position dressée au moyen de 4 sandows élastiques tendus entre la tête de mât et quatre flotteurs disposés de part et d'autre de la coque.
Ce dispositif manoeuvré directement par les bras de l'utilisateur par l'intermédiaire du wishbone ne dispose pas de commandes qui permettraient de bloquer l'inclinaison du mât dans la position souhaitée et ne permet pas la navigation assise d'un ou plusieurs équipiers. Son utilisation se limite donc à l'apprentissage d'une personne seule.

On connaît d'après le brevet WO 92/21556 A (Catsurfer inc)un catamaran constitué de deux planches à voile reliées par une structure en arche. L'inclinaison du mât dans le plan latéral et le plan longitudinal est obtenue par déplacement du pied de mât sur un rail en T.
Ce dispositif sert de réglage et ne dispose pas de commandes pour sa manoeuvre.

Le dispositif selon l'invention permet de remédier à ces inconvénients en permettant d'incliner un mât haubané simultanément dans le plan longitudinal et dans le plan transversal par une manoeuvre unique et par des moyens adaptés à l'utilisation facile et sûre d'un dériveur léger.
Le dispositif selon l'invention comporte selon une première caractéristique:
- Un mât apte à recevoir une voile, dont la base est articulée sur un cardan solidaire du pont. Le mât est tenu dressé par un haubanage composé d'un étai comportant une partie élastique et deux haubans prolongés de deux palans. L'étai est tendu entre un point de capelage solidaire du mât et une cadène d'étrave située en avant du pont. Les haubans sont tendus entre ce même point de capelage et deux cadènes solidaires de la coque respectivement situées de part et d'autre de celle ci et en arrière du pied de mât. Chacun des palans est constitué par l'enroulement d'un cordage autour de deux blocs de poulies. Les blocs de poulies inférieurs sont pourvus de taquets coinceurs. Le cordage est commun au deux palans formant avec les deux haubans un circuit en boucle. Le cordage entre les deux palans comporte suffisamment de mou pour pouvoir utiliser les deux palans indépendamment l'un de l'autre. Deux noeuds sur la partie de cordage située entre les deux poulies limitent le débatement des palans.
- La réduction ou l'allongement de la longueur d'un hauban par l'intermédiaire du palan le prolongeant a pour effet d'étirer ou de relâcher la partie extensible de l'étai et d'entraîner l'inclinaison du mât dans un plan passant par le pied de mât, le point de capelage et la cadène sur laquelle le hauban est fixé.
- En décomposant ce mouvement: border le seul palan au vent a pour effet d'étirer la partie extensible de l'étai et d'incliner le mât au vent (dans le plan transversal) tout en augmentant simultanément la quête du mât (dans le plan longitudinal).
- Choquer le palan a pour effet inverse, permettant à la partie extensible de ramener le mât en position verticale.
- Border conjointement le deuxième palan a pour effet d'étirer encore plus la partie extensible et d'augmenter encore plus la quête du mât.
- Une telle inclinaison du mât correspond exactement à ce que réalise le véliplanchiste lors de sa recherche de vitesse en exerçant avec son corps une traction sur le plan de voilure par l'intermédiaire du wishbone.
- L'avantage d'incliner le plan de voilure au vent est de créer une force de sustentation qui diminue d'autant la pression de la coque sur l'eau. L'avantage d'augmenter la quête de mât est de faire coïncider le centre de poussée de la voile avec la résultante des forces anti-dérive lorsque la coque déjauge.
- L'avantage d'un tel dispositif est de pouvoir reproduire ce double réglage décisif par une unique action sur le seul palan au vent et sans avoir a préalablement donner du mou à l'étai. L'action facultative sur le deuxième palan sous le vent permet d'affiner les réglages.
- L'ouverture et la fermeture de la voile se font séparément et traditionnellement à l'aide du palan d'écoute de grand voile.

Une deuxième caractéristique de l'invention consiste à utiliser un mât souple doté d'un capelage, commun à l'étai et aux haubans, situé très bas, dans le 1/3 inférieur du mât. Un tel dispositif a pour avantage de laisser la partie supérieure du mât souple libre de plier et ainsi laisser la chute de la voile libre de se positionner d'elle-même au mieux de l'écoulement de l'air et de s'ouvrir librement lors des surventes tout en restituant l'énergie absorbée par le mât dès la survente passée. Un tel dispositif a en outre l'avantage de voir descendre le centre de poussée de la voile pendant la survente (la voile s'ouvrant par le haut), diminuant d'autant le risque de chavirage.
De manière à pouvoir utiliser un mât de planche à voile de série, le capelage sera démontable, solidaire d'une pièce de section intérieure cylindrique enserrant le mât et pourvue de moyens de serrage.

Une troisième caractéristique de l'invention se situe dans l'architecture de sa coque à carène planante, qui pour tirer avantageusement profit du plan de voilure à inclinaison dans les deux plans décrit ci-dessus, possède l'ensemble ou un nombre quelconque des caractéristiques suivantes:
- être équipée d'une dérive rétractable ayant la particularité d'être positionnée très en arrière de la carène, proche du tableau arrière. Une telle disposition permet de raccourcir la coque dont la partie située en arrière de la dérive est inutile. La chute de la voile déborde alors du tableau arrière et son centre de poussée coïncide sensiblement avec la dérive lorsque l'engin est en pleine vitesse.
- être pourvue d'une carène sensiblement plate, spatulée en son avant ayant la particularité d'être très courte et très large, dans un rapport longueur/largeur sensiblement égal à 2.
- être pourvue d'un plan de pont prolongé de deux appendices latéraux, situés de part et d'autre et en arrière du pont, surélevés par rapport à celui-ci et s'élargissant dans leurs parties arrières, conçus pour accueillir une ou plusieurs personnes assises ou en position de rappel.
- être pourvue d'un becquet, solidaire du tableau arrière, prolongeant la carène sur toute sa largeur dont la vue en plan est en forme de bec de canard, pour optimiser l'écoulement des filets d'eau en arrière de la carène.
- être pourvue d'une marotte dans le prolongement de la spatule pour augmenter le volume sur l'avant et réduire les risques d'enfournement.

Une quatrième caractéristique de l'invention consiste en la possibilité d'utiliser le grand potentiel de planning de la coque décrite ci-dessus pour une utilisation moteur. Le moteur, avantageusement du type hors-bord, est boulonné sur un support, prolongé d'un longeron, dont les extrémités sont emboîtées dans des éléments préexistants. l'extrémité coté moteur est emboîtée sur les aiguillots de safran et l'extrémité libre du longeron est emboîtée sur le pied de mât. La légèreté de l'engin et la largeur de la carène autorisent le planning avec un moteur de 6 CV sans permis.

Les dessins annexés, donnés à titre d'exemples non limitatifs, illustrent l'invention:
- la figure 1 est une vue perspective de 3/4 face et de dessus de l'ensemble de l'invention;
- la figure 2 est une vue perspective 3/4 dos et de dessous de l'ensemble de l'invention;
- la figure 3 est une vue en plan de l'ensemble de l'invention mettant en évidence le mécanisme d'inclinaison du mât en position neutre (pour plus de clarté, la partie supérieure du mât située au dessus du capelage, la voile, le wishbone et le palan d'écoute de grand voile ne sont pas représentés;
- la figure 4 est une vue en plan de l'ensemble de l'invention mettant en évidence l'inclinaison du mât simultanément dans le plan transversal et longitudinal lorsque l'on borde le palan bâbord (pour plus de clarté, la partie supérieure du mât située au dessus du capelage, la voile, le wishbone et le palan d'écoute de grand voile ne sont pas représentés);
- la figure 5 représente une vue de détail en plan et en élévation du capelage.
- la figure 6 représente une vue en coupe transversale de la coque à carène planante équipée d'un moteur hors bord.

En référence à ces dessins, l'engin nautique est équipé dans une version préférentielle:
- d'un ensemble voile(1)/mât(2)/wishbone(3) de type planche à voile.
- Le pied de mât (4), du type planche à voile, est articulé en un point central du pont (25) par l'intermédiaire d'un cardan (5), lui même fixé sur un rail (79) de pied de mât de type planche à voile.
- Un tube rigide (6) réalisé en fibres de carbones disposées prioritairement dans l'axe longitudinal pour résister à des contraintes de flambage est inséré dans la partie inférieure du mât (2) entre le pied de mât (4) et le wishbone (3).
- Le capelage (7) est positionné sur le mât (2) juste en dessous du wishbone et solidaire d'une pièce de serrage (30) démontable en polycarbonate, de section intérieure cylindrique, fendue sur toute sa hauteur. Les 2 bords de la fente sont prolongés par deux plans de serrage (23)
   et (24) paralléles entre eux, verticaux, perpendiculaires au mât (2) et renforcés par deux platines en inox (81) et (82), noyées dans la masse. Les plans de serrage (23) et (24) sont percés chacun de 4 trous. Les deux trous les plus proches du mât (83) et 84) sont destinés à recevoir les boulons de serrage (85) et (86). Un mousqueton de montagne (64), faisant office de capelage (7), avec sécurité (10) est boulonné entre les deux plans de serrage (23) et (24) dans les trous restant (87 et 88) à l'aide de deux autres boulons (89) et (90). Une chemise en caoutchouc (64) est intercalé entre le mât (2) et l'intérieur de la pièce de serrage cylindrique (30) pour un parfait ajustement, ne pas blesser le mât et éviter de glisser.
- Chacun des deux haubans (8) et (9) est constitué d'un bout en kevlar dont l'extrémité supérieure nouée en une boucle passe dans le mousqueton (64) de capelage (7).
- Les extrémités libres des haubans (8) et (9) sont prolongées par deux palans (11) et (12) à 6 brins. Chaque palan (11) et (12) est constitué d'un enroulement de cordage (13) autour de deux blocs de 3 poulies (14), et (15), le bloc inférieur (14) étant équipé d'un taquet coinceur (16) boulonné sur une équerre (17) en tôle d'inox, elle-même rivetée sur la base du bloc de poulies inférieur (14). Le cordage (13) est commun aux deux palans (11) et (12) et forme avec les deux haubans (8) et (9) un circuit en boucle. La portion de cordage (13) située entre les deux palans (11) et (12) comporte une longueur de mou et deux noeuds (18) et (19) limitent le débattement des palans (11) et (12).
- Les palans (11) et (12) sont eux mêmes respectivement reliés à la coque (22) par des manilles à deux cadènes (20) et (21) positionnées de part et d'autre de la coque (22) et en arrière du pied de mât (4).
- L'étai (26) constitué d'un bout en kevlar est prolongé dans sa partie supérieure par un enroulement de sandow élastique (27) enroulé entre deux anneaux en inox (28) et (29). L'anneau supérieure (28) est relié au mousqueton (64) de capelage (7). L'extrémité libre de l'étai (26)
   est reliée par l'intermédiaire d'un mousqueton à la cadène d'étrave (31). Un bout de sécurité (77) en kevlar relie les deux anneaux (28) et (29) pour limiter l'extension du sandow élastique (27).
- Le palan d'écoute de grand voile (32) est constitué d'une écoute (33) enroulée entre deux blocs de 3 poulies (34) et (35), le bloc inférieur (34) étant équipé d'un taquet coinceur. L'une des extrémités du palan (32) est fixée en un point central à l'arrière du pont (25) sur un pontet (36). L'extrémité libre du palan (32) est reliée par l'intermédiaire d'un mousqueton à un bout en patte d'oie (37) dont les extrémités sont respectivement nouées autour des deux bras du wishbone (3) en sa partie arrière. Un noeud (38) réalisé sur l'écoute (33) de grand voile limite le débattement du palan (32).
- Le wishbone (3) est équipé de deux bouts de harnais (39) et (40). Chacun des bouts de harnais est prolongé
   par un petit palan (41), équipé d'un taquet coinceur, faisant office de trapèze pour l'équipier ou le barreur.
- La coque planante (22) est réalisée en sandwich composite constitué d'une âme PVC haute densité sur laquelle sont stratifiées de part et d'autre deux peaux en verre/polyester.
- Dans une version préférentielle, la coque est à bouchain vif et renforcée de deux longerons longitudinaux internes (de même nature que la coque), verticaux et parallèles entre eux prenant le puits de dérive (41) en sandwich et servant d'ancrage au cardan (5) de pied de mât, à la cadène d'étrave (31), et au pontet (36) sur lequel est fixé le palan de grand voile (32).
- La carène (42) est sensiblement plate, elle est de grande largeur et de courte longueur, dans un rapport longueur/largeur sensiblement égal à 2. Elle est spatulée (63) en son avant et en léger V en son arrière.
- Deux bordées (43) et (44) relient la carène (42) au pont (25) surélevant celui-ci en particulier sur ses deux bords arrière.
- Le pont (25) est constitué de deux plaques, en sandwich composite de même nature que la coque, jointes sur l'axe longitudinal formant un léger V plus prononcé sur l'avant.
- Deux appendices latéraux (45) et (46) en forme d'ailes prolongent les deux bords arrières du pont (25). Ils sont surélevés par rapport au pont (25) et s'élargissent sur leurs arrières. Leurs surfaces supérieures sont sensiblement planes et peuvent accueillir deux équipiers assis ou en position de rappel. Chacun des appendices latéraux (45) et (46) sont recouverts d'anti-dérapant et sont équipés de footstraps (48). Le pont (25) est équipé de sangles de rappel (47).
- Un tableau arrière (50) relie l'arrière du pont (25), l'arrière de la carène (42) et les deux bordées (43) et (44).
- L'arrière de la carène (42) se prolonge sur toute sa largeur par un becquet (51) solidaire du tableau arrière (50) dont la vue en plan est en forme de bec de canard.
- Une marotte (52), constituée de deux panneaux inclinés joints en V, prolonge la spatule (63) et relie entre eux l'avant du pont (25) et les deux bordées (43) et (44)
- La coque est pourvue d'une dérive (78) sabre de grand allongement, coulissant dans un puits de dérive (41), positionnée très en arrière de la carène (42).
- Un safran (53), constitué d'une lame (54) pivotant selon l'axe transversal entre les deux joues de la tête de safran (57), elle-même pivotant selon l'axe vertical sur deux aiguillots (58) et (59), vissés sur une protubérance (60) du pont (25) en aplomb du tableau arrière (50). La tête de safran (57) est prolongée d'une barre (61), elle-même prolongée d'un stick (62) articulé en son extrémité.
- La dérive rétractable de type sabre (78) et la lame de safran (54) sont constituées de deux peaux en fibres de carbone imprégnées d'époxy de part et d'autre d'une âme en microbilles de verre elles-mêmes imprégnées d'époxy.
- Un cardan (5) est fixé en un point central de la coque pour accueillir le pied de mât (4).
- Deux cadènes (20) et (21) matérialisées par deux platines en inox percées de 3 trous sont fixées de part et d'autre de la coque, par l'intermédiaire de 2 boulons chacune. Les deux trous restant accueillent les haubans (8) et (9).
- Une cadène d'étrave (31) matérialisée, par un pontet en inox, est vissée en avant du pont (25) pour accueillir l'étai (26).
- Un pontet (36) en inox est vissé en arrière du pont (25) entre le puits de dérive (41) et la protubérance (60), pour accueillir le palan d'écoute de grand voile (32).
- L'engin peut être équipé d'un moteur (64) du type hors bord. Le moteur (64) est boulonné sur un support moteur (65) constitué d'une platine (66) en aluminium, doublée sur sa face arrière d'un contre plaqué marine de même dimension, positionnée dans le plan transversal. Deux ergots (67) et (68) en aluminium, percés de trous verticaux, sont soudés sur la face avant de la platine (66) en aluminium. Chacun des deux ergots (67) et (68) viennent s'emboîter respectivement dans chacun des aiguillots de safran (58) et (59). Un tube aluminium (69), positionné dans l'axe longitudinal de la coque (22) est soudé en l'une de ses extrémités sur la face avant de la platine (66) au dessus des ergots (67) et (68). L'extrémité libre du tube aluminium (69) est emboîtée sur le pied de mât (4) du type planche à voile. Deux profilés aluminium en U (70) et (71), solidarisés au tube (69) par deux boulons en U (72) et (73), accueillent le réservoir (75).
   La présente invention n'est pas limitée au mode de réalisation représenté et on peut y apporter des modifications sans sortir du domaine de l'invention.
- L'engin peut être équipé de toutes sortes de mât(s)(2) souple(s), rigide(s), métallique(s), matériaux composite... de tout profil et composé d'un ou de plusieurs éléments.
- Le renfort de mât rigide (6) est optionnel, il peut être extérieur au mât (2), peut avoir tout profil et être réalisée en tous matériaux.
- la pièce de serrage (30) peut être réalisé en touts matériaux (thermoplastique, composites, métal...), et peut être équipée de tous type de moyens de serrage. Le mousqueton (64) de capelage (7) peut-être directement solidaire du mât (2) ou positionné en tête du renfort de mât rigide (6) si celui ci est extérieur au mât (2).
   Le mousqueton (7) de montagne peut être remplacé par un mousqueton marine ou toute autre pièce de capelage (platines inox, manilles).
- Le rail de pied de mât (79) est optionnel.
- L'engin peut être équipé de tous types de voile(s) (1) traditionnelle(s), lattée(s) ou non, aile rigide(s)...
- Le wishbone (3) est optionnel ou peut-être remplacé par tous types de bôme.
- Les palans (11) et (12) prolongeant les haubans (8) et (9) peuvent être composés d'un nombre indéterminé de poulies ou peuvent être remplacés par tout autre dispositif mécanique, électro-mécanique, pneumatique, hydro-pneumatique... et peuvent être déplacés en tout lieu de la coque ou du gréement au moyen de renvois. Les haubans (8) et (9) peuvent être en câble inox ou en cordage de toute nature.
- La partie élastique (27) peut être remplacée par tout autre dispositif: à ressort mécanique, électro-mécanique, pneumatique, hydro-pneumatique... et peut être déplacée en tout lieu de la coque ou du gréement au moyen de renvois.
- L'engin peut être équipé de coque(s) (22) de toute(s) nature(s): du type monocoque, catamaran, trimaran... La(les) coque(s) (22) peut(peuvent) avoir toutes dimensions et proportions et peut(peuvent) être fabriquée(s) en toutes sortes de matériaux: composites, âmes en mousse PVC HD, nid d'abeille, balsa... renforts en verre, carbone, aramide..., résines époxy, polyester, vinylester... thermo-plastiques, contre plaqué... creuses ou moussées...
- Les cadènes (20) et (21) peuvent être traditionnellement constituées d'un pontet vissé sur une platine métallique ou de tout autre type.
- La carène (42) peut être travaillée en concave(s), redan(s), V plat, lift, spoon(s), rainure(s)...
- Le pont (25) peut avoir toutes sortes de formes, planes ou courbes. les deux protubérances (45) et (46) en forme d'ailes intégrées peuvent être amovibles ou repliables ou être remplacées par un (des) ensemble(s) en tubes et toile(s) tendue(s) et peuvent accueillir un nombre indéterminé de passagers.
- La dérive (78) peut être fixe, du type sabre ou pivotante ou remplacée par une quille.
- Le safran (53) est optionnel, peut être du type sabre ou pivotant...
- L'engin peut-être équipé de moteur(s) (64) thermique(s), électrique(s) du type inboard, outboard, jet...
   Le support moteur (66) et le tube (69) peuvent être réalisés en touts matériaux. Le tube (69) peut être doublé et avoir toute section et peut accueillir un (des) siège(s).
   Le réservoir (75) peut être solidarisé au(x) tube(s) (69) par tout type de liaisons et être positionné en tout lieu.
- D'une manière générale, on peut remplacer tous les éléments décrits ci-dessus par des éléments équivalents remplissant la même fonction pour obtenir le même résultat.

La présente invention constitue l'émergence d'un nouveau type d'engin de glisse, hybride entre la planche à voile et le dériveur de sport aux caractéristiques uniques: performances, simplicité de mise en oeuvre, petite taille, petit poids, petit budget et le très grand plaisir de partager avec son/ses équipier(s) les sensations de la glisse.

## Revendications

1. Engin nautique pourvu d'au moins une coque (22) à carène (42) planante équipée d'au moins une dérive (78) et d'au moins un mât (2), apte à recevoir au moins une voile (1), tenu dressé par au moins un étai (26) tendu entre au moins une cadène d'étrave (31) et au moins un capelage (7) solidaire du mât (2) et par au moins deux haubans (8) et (9), respectivement tendus entre ce même capelage (7), et au moins deux cadènes (20) et (21) situées de part et d'autre de la coque (22) et en arrière du pied de mât (4) articulé sur un cardan (5) solidaire du pont (25) en un point sensiblement central, **caractérisé en ce que** l'étai (26) comporte une partie élastique (27) et que chacun des deux haubans (8) et (9) soit pourvu de moyens, pour réduire ou allonger sa longueur ayant pour fonction d'exercer une force contraire à la partie élastique (27) de l'étai (26) et provoquer ainsi l'inclinaison du mât (2) au vent dans le plan transversal tout en augmentant simultanément la quête du mât (2) dans le plan longitudinal.

2. Engin nautique selon la revendication 1, **caractérisé en ce que** les deux haubans (8) et (9) soient respectivement prolongés par au moins deux palans (11) et (12), chacun étant constitué d'un cordage (13) enroulé entre au moins deux ensembles de poulies (14) et (15).

3. Engin nautique selon la revendication 1 et 2, **caractérisé en ce que** chaque ensemble de poulies inférieur (14), de chacun des deux palans (11) et (12), soit pourvu d'un taquet coinceur (16).

4. Engin nautique selon la revendication 1 et l'une quelconque des revendications précédentes, **caractérisé en ce que** le cordage (13) soit commun aux deux palans (11) et (12), formant avec les haubans (8) et (9) un circuit fermé en boucle et/ou **en ce que** la portion de cordage (13) située entre les deux palans (11) et (12) comporte une longueur de mou et / ou que deux noeuds (18) et (19) limitent le débattement des palans (11) et (12).

5. Engin nautique selon l'une quelconque des revendications précédentes, **caractérisé en ce que** le capelage (7), commun à l'étai (26) et aux deux haubans (8) et (9), soit positionné dans le 1/3 inférieur du mât (2) et/ou que le capelage (7) soit matérialisé par un mousqueton (64) solidaire d'une pièce de serrage démontable (30) cylindrique, qui enserre le mât (2), fendue sur sa hauteur et dont les 2 bords de la fente sont prolongés par au moins deux plans de serrage (23) et (24).

6. Engin nautique selon l'une quelconque des revendications précédentes, **caractérisé en ce que** son plan de pont (25) soit prolongé par deux appendices latéraux (45) et (46) en forme d'ailes, situés de part et d'autre et en arrière du pont (25), surélevés par rapport à celui-ci, conçus pour accueillir une ou plusieurs personnes assises ou en position de rappel.

7. Engin nautique selon l'une quelconque des revendications précédentes, **caractérisé en ce que** les proportions de sa carène (42) planante soient dans un rapport longueur/largeur inférieur à 2,3.

8. Engin nautique selon l'une quelconque des revendications précédentes, **caractérisé en ce que** sa dérive (78) soit positionnée dans le 1/3 arrière de sa carène planante (42).

9. Engin nautique à carène (42) planante selon l'une quelconque des revendications précédentes, **caractérisé en ce que** l'arrière de sa carène (42), sensiblement plat, soit prolongé sur toute sa largeur par un becquet (51), solidaire du tableau arrière (50) et dont la vue en plan est en forme de bec de canard.

10. Engin nautique selon l'une quelconque des revendications précédentes équipé d'un moteur (64) du type hors-bord fixé sur un support moteur amovible (65) **caractérisé en ce que** ce support amovible (65) soit emboîté sur au moins l'un des aiguillots (58) et/ou (59) de safran (53) et soit prolongé par au moins un longeron (69) dont l'extrémité libre est emboîtée sur le pied de mât (4).

## Claims

1. A sailing craft, fitted with at least one hull (22) with a planning bottom (42), equipped with at least one centre-board (78) and with at least one mast (2), able to receive at least one sail (1), maintained upright by at least one forestay (26), made taught between at least one bow chainplate (31) and at least one hound assembly (7) integral with the mast (2), and by at least two shrouds (8) and (9), respectively made taught between said hound (7), and at least two chainplates (20) and (21) located on either side of the hull (22) and behind the mast foot (4) articulated on a U-joint (5) integral with the deck (25) in a roughly central position, **characterised in that** the forestay (26) comprises an elastic part (27) and that each of the two shrouds (8) and (9) are fitted with means to reduce or to extend its length in order to apply an inverse tension to the elastic part (27) of the forestay (26) and thus to induce tilting of the mast (2) to the wind within the transverse plane, while simultaneously increasing the rake of the mast (2) within the longitudinal plane.

2. A sailing craft according to claim 1, **characterised in that** the two shrouds (8) and (9) are respectively extended with at least two tackles (11) and (12), each being composed of a rope (13) wound around at least two pulley blocks (14) and (15).

3. A sailing craft according to claims 1 and 2, **characterised in that** each lower pulley block (14) of each of the two tackles (11) and (12), are fitted with a jam cleat (16).

4. A sailing craft according to claim 1 and to any one of the previous claims, **characterised in that** a single rope (13) is used for both tackles (11) and (12), forming a closed loop with the two shrouds (8) and (9), and/or **in that** the rope (13) portion located between both tackles (11) and (12) comprises a slack length and/or that the two knots (18) and (19) limit the clearance of the tackles (11) and (12).

5. A sailing craft according to any one of the previous claims, **characterised in that** the hound assembly (7), jointly used by the forestay (26) and by the two shrouds (8) and (9), is located in the lower 1/3 part of the mast (2) and/or that said hound assembly (7) is embodied by a snap hook (64) integral with a detachable cylindrical clamp piece (30) fixed tightly around the mast (2), slit along its whole height, the 2 edges of the slit being extended by at least two clamp pieces (23) and (24).

6. A sailing craft according to any one of the previous claims, **characterised in that** its deck (25) is extended by two lateral wing-shaped appendages (45) and (46), located on either side and in the rear of the deck (25), slightly elevated in relation to the latter, designed to host one or several persons, either seated or in a recall position.

7. A sailing craft according to any one of the previous claims, **characterised in that** the length/width ratio of its planning bottom (42) is less than 2.3.

8. A sailing craft according to any one of the previous claims, **characterised in that** its centre-board (78) is located in the rear 1/3 of its planning bottom (42).

9. A sailing craft according to any of the previous claims, **characterised in that** the rear of its bottom (42), somewhat flat, is extended across its whole width by a spoiler (51), integral with the rear board (50) and whose plane view is duck-beak shaped.

10. A sailing craft according to any of the previous claims, equipped with a motor (64) of the outboard type, fixed to a removable engine support (65), **characterised in that** said removable engine support (65) is interlocked with at least one of the rudder (53) pintles (58) and/or (59) and is extended by at least one girder (69) whose free tip interlocks with the mast foot (4).

## Patentansprüche

1. Wassersportgerät mit mindestens einem Schiffskörper (22) mit Gleitrumpf (42), der mit mindestens einem Mittelschwert (78) und mindestens einem Masten (2) ausgestattet ist, der mindestens ein Segel (1) aufnehmen kann, das von mindestens einem Stag (26) gespannt wird und das zwischen mindestens einem Rüsteisen am Bug (31) und mindestens einem Mastbacken (7), der Teil des Mastens (2) ist, und mit Hilfe von mindesten zwei Wanten (8) und (9) aufgespannt ist, die jeweils zwischen diesem Mastbacken (7) und mindestens zwei Rüsteisen (20) und (21) auf jeder Seite des Schiffskörpers (22) und hinter dem Mastfuß (4) gespannt sind, der auf einem Kardan (5) getrennt vom Deck (25) an einem exakt mittig ausgerichtetem Punkt beweglich befestigt ist und sich dadurch auszeichnet, dass der Stag (26) einen elastischen Teil (27) enthält und dass ein jeder der beiden Wanten (8) und (9) mit Vorrichtungen zur Verlängerung bzw. Verkürzung ausgestattet ist, damit eine Gegenkraft auf den elastischen Teil (27) des Stags (26) ausgeübt werden kann und der Masten (2) im Wind dadurch in der Querebene gekippt werden und der Fall des Mastens (2) dabei gleichzeitig in der Längsebene angehoben werden kann.

2. Wassersportgerät nach Anspruch 1, **dadurch gekennzeichnet, dass** die beiden Wanten (8) und (9) jeweils durch mindestens zwei Takel (11) und (12) verlängert werden, von denen ein jedes aus einem Tau (13) besteht, das zwischen mindestens zwei Einheiten aus Riemenscheiben (14) und (15) aufgerollt ist.

3. Wassersportgerät nach den Ansprüchen 1 und 2, **dadurch gekennzeichnet, dass** eine jede untere Riemenscheibeneinheit (14) der beiden Takel (11) und (12) mit einer Curryklemme (16) ausgestattet ist.

4. Wassersportgerät nach Anspruch 1 und nach irgendeinem der vorstehenden Ansprüche, **dadurch gekennzeichnet, dass** das Tau (13) den beiden Takeln (11) und (12) dadurch gemein ist und mit den Wanten (8) und (9) einen geschlossenen Kreis bildet und/oder sich ein Teil des Taus (13) zwischen den beiden Takeln (11) und (12) befindet, der locker hängt, und/oder dass zwei Knoten (18) und (19) den Ausschlag der Takeln (11) und (12) beschränken.

5. Wassersportgerät nach irgendeinem der vorstehenden Ansprüche, **dadurch gekennzeichnet, dass** der Mastbacken (7), der dem Stag (26) und den beiden Wanten (8) und (9) gemein ist, im unteren Drittel des Mastens (2) angebracht ist und/oder dass der Mastbacken (7) aus einem Schäkel (64) mit einem abnehmbaren, zylindrischen Klemmstück (30) besteht, das den Masten (2) umschließt und das auf der gesamten Höhe einen Spalt aufweist, dessen beide Ränder durch mindestens zwei Spannflächen (23) und (24) verlängert werden.

6. Wassersportgerät nach irgendeinem der vorstehenden Ansprüche, **dadurch gekennzeichnet, dass** die Deckfläche (25) durch zwei seitliche flügelförmige Fortsätze (45) und (46) verlängert wird, die zu beiden Seiten und hinten am Deck (25) angebracht sind und die gegenüber dem Deck erhöht sind und dafür ausgelegt sind, dass sich dort eine oder
mehrere Personen in sitzender Position oder in hinausgelehnter Position aufhalten.

7. Wassersportgerät nach irgendeinem der vorstehenden Ansprüche, **dadurch gekennzeichnet, dass** die Proportionen seines Gleitrumpfes (42) in einem Länge-Breite-Verhältnis unter 2,3 stehen.

8. Wassersportgerät nach irgendeinem der vorstehenden Ansprüche, **dadurch gekennzeichnet, dass** sein Mittelschwert (78) im hinteren Drittel 1/3 seines Gleitrumpfes liegt (42).

9. Wassersportgerät nach irgendeinem der vorstehenden Ansprüche, **dadurch gekennzeichnet, dass** der hintere Teil seines Rumpfes (42), der deutlich flach ist, auf der gesamten Breite durch einen Spoiler (51) verlängert ist, der Teil des Spiegelhecks (50) ist und dessen Draufsicht die Form eines Entenschnabels hat.

10. Wassersportgerät nach einem der vorstehenden Ansprüche, **dadurch gekennzeichnet, dass** es mit einem Außenbordmotor (64) ausgestattet ist, der auf einer abnehmbaren Motorhalterung (65) befestigt ist, die in mindestens einen der Ruderzapfen (58) und/oder (59) des Ruders (53) eingepasst ist und die durch mindestens einen Längsträger (69) verlängert ist, dessen freies Ende in dem Mastfuß (4) eingepasst ist.
